# EUROPÄISCHE PATENTSCHRIFT

(11) **EP 3 294 510 B1**
(45) Veröffentlichungstag und Bekanntmachung des Hinweises auf die Patenterteilung: **24.04.2024**
(21) Anmeldenummer: 16719395.2
(22) Anmeldetag: 28.04.2016
(51) Int. Cl.: B27M 3/04, E04F 15/02

(54) **VERFAHREN ZUR HERSTELLUNG VON VERTIEFUNGEN AUFWEISENDEN PANEELEN**
METHOD FOR PRODUCING PANELS HAVING RECESSES
PROCÉDÉ DE FABRICATION DE PANNEAUX COMPORTANT DES ÉVIDEMENTS

(30) Priorität: 11.05.2015 DE 102015005864
(43) Veröffentlichungstag der Anmeldung: 21.03.2018
(73) Patentinhaber: Fritz Egger GmbH & Co. OG, 6380 St. Johann in Tirol (AT)
(72) Erfinder: HERRMANN, Eberhard, 23970 Wismar (DE); DROCHNER, Marco, 23996 Gallentin (DE)
(74) Vertreter: Cohausz & Florack
(86) Internationale Anmeldenummer: PCT/EP2016/059489
(87) Internationale Veröffentlichungsnummer: WO 2016/180643

(56) Entgegenhaltungen:
- EP-A1- 2 108 492
- DE-A1- 19 963 203
- DE-A1-102010 019 567
- DE-A1-102011 081 075
- US-A1- 2006 179 773

## Beschreibung

Die Erfindung betrifft ein Verfahren zur Herstellung von Paneelen, insbesondere Fußbodenpaneelen, mit einer oberen Nutzfläche und mit Verriegelungsprofilen zum mechanischen Verriegeln gleichartiger Paneele miteinander, wobei an wenigstens zwei einander gegenüberliegenden Randbereichen der Nutzfläche Vertiefungen vorgesehen sind und wobei die Vertiefungen zweier gleichartiger miteinander verriegelter Paneele eine gemeinsame Fuge bilden. Ferner betrifft die Erfindung ein Halbformat zur Herstellung von Paneelen, insbesondere Fußbodenpaneelen, insbesondere nach dem genannten Verfahren, mit wenigstens zwei im Wesentlichen parallel verlaufenden und durch wenigstens einen Steg voneinander beabstandeten Nuten, wobei auf dem wenigstens einen Steg wenigstens eine Erkennungsmarke und/oder wenigstens ein Erkennungsmarkensymbol vorgesehen ist.

Im Übrigen ist ein Presswerkzeug zum Verpressen einer Trägerplatte mit wenigstens einer Nutzschicht, insbesondere zur Herstellung eines Halbformats der genannten Art, offenbart, wobei das Presswerkzeug wenigstens zwei im Wesentlichen parallel verlaufende erhabene Rippenstrukturen zum Einprägen von wenigstens zwei im Wesentlichen parallelen Nuten in ein Halbformat aufweist. Ein gattungsgemäßes Verfahren ist aus der EP 2 108 492 A1 bekannt, während ein gattungsgemäßes Halbformat in der DE 10 2011 081 075 A1 beschrieben ist.

Fußbodenpaneele oder anderweitig einzusetzende Paneele werden typischerweise mit einem Dekor versehen. Damit werden die Paneele ansehnlich und für sehr unterschiedliche Zwecke einsetzbar. Dabei wird zunehmend versucht den optischen und haptischen Eindruck der Paneele zu verbessern. Das Dekor beispielsweise von Fußbodenpaneelen ist oftmals an die Optik von beispielsweise massivem Holz, Fliesen oder Steinen angelehnt, so dass im verlegten Zustand der Fußbodenpaneele der Eindruck eines Holzfußbodens, Fliesenbodens, Steinbodens oder dergleichen entsteht. Um das Original möglichst treffend zu imitieren, kann beispielsweise die Nutzfläche der Paneele bewusst mit Vertiefungen oder Erhöhungen versehen sein, so dass Oberflächenstrukturen erhalten werden, die denen von Holz, Fliesen, Steinen und dergleichen entsprechen. Ein Beispiel hierfür sind die sogenannten Holzporen, die durch punktuelle Vertiefungen in der Nutzfläche der Paneele nachgeahmt werden können.

Die Nutzfläche wird dabei als die Oberfläche der Paneele angesehen, die zur Bildung der Oberseite des aus mehreren miteinander verbundenen Paneelen gebildeten Belags, beispielsweise Fußbodenbelags, beiträgt. Die Nutzfläche weist typischerweise vier Kanten auf, gegenüber denen bedarfsweise noch Verriegelungsprofile der Paneele nach außen vorstehen können, die nur zum Verbinden der Paneele nicht aber zur Bildung der Oberseite eines aus Paneelen gebildeten Belags dienen. Die Verriegelungsprofile sind dabei vorzugsweise so ausgebildet, dass sie eine mechanische, insbesondere formschlüssige, Verriegelung der Paneele gegeneinander ermöglichen. Die Verriegelung wirkt dabei zweckmäßigerweise sowohl in eine Richtung parallel zur Paneelebene und senkrecht zur entsprechenden Seitenkante als auch senkrecht zur Paneelebene.

Vielfach ist es wünschenswert, zwischen miteinander verbundenen Paneelen eine Fuge zu imitieren, wie sie bei Wand-, Decken oder Fußbodenbelägen aus Holzdielen, Steinen oder Fliesen vorkommt. Dies wird erreicht, indem Randbereiche der Nutzflächen der Paneele abgeschrägt oder abgerundet werden. Im verbundenen Zustand gleichartiger Paneele bilden die Vertiefungen eine gemeinsame Fuge, die beispielsweise einen V-förmigen Querschnitt aufweisen kann, etwa um die Fugen eines Dielenbodens nachzuahmen. Durch die Anpassung des Querschnitts der von zwei angrenzenden Paneelen gebildeten Fugen bzw. der Form der Vertiefungen in den Randbereichen der Nutzflächen können auch andere Beläge nachgeahmt werden.

Die Herstellung entsprechende Vertiefungen aufweisender Paneele ist jedoch sehr aufwendig oder führt zu einem hohen Anteil an mangelhaften Paneelen. Typischerweise werden zunächst Halbformate in Form von Platten hergestellt, die einen mehrschichtigen Aufbau aufweisen können. Dieser mehrschichtige Aufbau kann dabei bereits dem der herzustellenden Paneele entsprechen. Die Halbformate weisen meist eine Trägerplatte aus einem Holzwerkstoff, etwa einer Faserplatte auf, auf der eine obere dekorative Nutzschicht und eine untere Gegenzugschicht angeordnet ist. Bedarfsweise kommt noch eine Trittschallisolierung als unterer Abschluss hinzu. Die Nutzschicht und die Gegenzugschicht weisen insbesondere wenigstens ein verpresstes mit Harz, etwa Melaminharz, getränktes Papier auf. Weitere solcher Schichten können vorgesehen sein. Zudem können beispielsweise noch die Abriebfestigkeit erhöhende Partikel verwendet werden. Zudem werden die Nutzschicht und die Gegenzugschicht typischerweise mit der Trägerplatte verpresst. Die Nutzschicht und die Gegenzugschicht können aber auch durch Auftrag jeweils wenigstens einer Lackschicht gebildet werden. In diesem Fall wird das Dekor der Nutzschicht vorzugsweise auf das Halbformat aufgedruckt.

Dabei können in die die Nutzfläche bildende Seite des Halbformats Nuten, insbesondere mit abgeschrägten oder abgerundeten Nutflanken eingepresst werden, die wenigstens teilweise die Vertiefungen in den Randbereichen der Nutzflächen der späteren Paneele bilden. Aus dem Halbformat werden dann in einem nachgelagerten Bearbeitungsschritt entlang der Nuten Paneelrohlinge herausgetrennt, wobei die Nut teilweise entfernt wird. Spätestens beim Herausarbeiten der Verriegelungsprofile wird die Nut so weit entfernt, dass beim fertigen Paneel nur noch die Vertiefungen in den Randbereichen der Nutzflächen übrig bleibt.

Sowohl beim Auftrennen des Halbformats in Halbformatteile, insbesondere Paneelrohlinge, als auch beim Herausarbeiten der Verriegelungsprofile kann es zu Ungenauigkeiten kommen. Somit wird mal mehr und mal weniger von der in das Halbformat eingepressten Nut entfernt, weshalb die Vertiefungen in den Randbereichen der Nutzfläche von Paneel zu Paneel unterschiedlich ausfallen können. So ergeben sich beispielsweise keine geraden bzw. unterschiedlich breite Fugen zwischen miteinander verbundenen Paneelen. Wenn die Vertiefungen miteinander verbundener Paneele im Verbindungsbereich der Paneele nicht aufeinander stoßen, kann zudem im Bereich des Versatzes Feuchtigkeit in die Trägerplatte eindringen, insbesondere wenn die Trägerplatte aus einem Holzwerkstoff gefertigt ist. Um diese Nachteile zu verhindern muss ein hoher apparativer Aufwand getrieben und die Fertigungsgeschwindigkeit deutlich herabgesetzt werden, um so die Fertigungsgenauigkeit entsprechend steigern zu können. Die Fertigung ist dann aber mit deutlich höheren Kosten verbunden.

Daher liegt der vorliegenden Erfindung die Aufgabe zugrunde, das eingangs genannte und zuvor näher beschriebene Verfahren derart auszugestalten und weiterzubilden, dass Paneele mit in Randbereichen der Nutzfläche vorgesehenen Vertiefungen einfach, schnell, kostengünstig und genau hergestellt werden können.

Diese Aufgabe wird gemäß Anspruch 1 gelöst durch ein Verfahren zur Herstellung von Paneelen, insbesondere Fußbodenpaneelen, mit einer oberen Nutzfläche und mit Verriegelungsprofilen zum mechanischen Verriegeln gleichartiger Paneele miteinander, wobei an wenigstens zwei einander gegenüberliegenden Randbereichen der Nutzfläche Vertiefungen vorgesehen sind und wobei die Vertiefungen zweier gleichartiger miteinander verriegelter Paneele eine gemeinsame Fuge bilden,
- bei dem ein Halbformat umfassend eine Mehrzahl von Paneelrohlingen mit wenigstens zwei die Vertiefungen bildenden Nuten, insbesondere im Wesentlichen parallel zu den wenigstens zwei Nuten, in mehrere Halbformatteile, insbesondere mehrere Paneelrohlinge, aufgeteilt wird,
- bei dem die Art und/oder Lage wenigstens einer Erkennungsmarke der Halbformatteile, insbesondere der Paneelrohlinge, erfasst wird,
- bei dem die Halbformatteile, insbesondere der Paneelrohlinge, und wenigstens ein Bearbeitungswerkzeug einer Bearbeitungseinrichtung jeweils in Abhängigkeit der erfassten Art und/oder Lage der wenigstens einen Erkennungsmarke zueinander ausgerichtet werden und
- bei dem von der Bearbeitungseinrichtung an wenigstens einer Seite der Halbformatteile, insbesondere die Paneelrohlinge, vorzugsweise an zwei gegenüberliegenden Seiten, ein Verriegelungsprofil aus den Halbformatteilen, insbesondere den Paneelrohlingen, herausgearbeitet wird.

Das Verfahren bedient sich also eines Halbformats, das eine Mehrzahl von Paneelrohlingen umfasst, aus denen durch eine weitere Bearbeitung die Paneele gefertigt werden. Aus dem Halbformat lassen sich durch entsprechendes Auftrennen wenigstens mehrere Halbformatteile erhalten. Besonders bevorzugt ist es jedoch das Halbformat so aufzuteilen, dass direkt eine Mehrzahl von Paneelrohlingen erhalten wird. Andernfalls müssen die Halbformatteile anschließend noch in einzelne Paneelrohlinge oder Paneele unterteilt werden.

Die Halbformate weisen wenigstens zwei Nuten auf, die insbesondere im Wesentlichen parallel zueinander ausgerichtet sind. Jede der Nuten umfasst dabei wenigstens eine Nutflanke, welche wenigstens teilweise die Vertiefung im Randbereich der Nutzfläche der Paneele bildet. Unter einer Vertiefung im Randbereich wird dabei vorzugsweise ein Bereich der Nutzfläche verstanden, der gegenüber dem sich zur Paneelmitte hin angrenzenden Bereich und/oder der gegenüber dem Großteil der Nutzfläche und/oder der gegenüber der mittleren Anordnung der Nutzfläche in Richtung der Trägerplatte oder in Richtung der Rückseite der Trägerplatte zurückversetzt ist.

Die Halbformate können auch verfahrensmäßig in vorhergehenden Arbeitsschritten hergestellt werden, wenn dies gewünscht ist. Entlang der Nuten wird das Halbformat wenigstens in Halbformatteile aufgetrennt, wobei die so erhaltenen Halbformatteile oder Paneelrohlinge Erkennungsmarken oder Erkennungsmarkensymbole aufweisen. Die Erkennungsmarkensymbole bzw. Erkennungsmarken waren vorzugsweise schon auf dem Halbformat vorhanden. Allerdings müssen die Erkennungsmarken bzw. Erkennungsmarkensymbole nicht identisch auch auf den Halbformatteilen oder den Paneelrohlingen vorhanden sein. Es kann vielmehr sein, dass die Erkennungsmarkensymbole des Halbformats beim Auftrennen des Halbformats in Halbformatteile oder Paneelrohlinge teilweise entfernt oder zerstört werden. Nur im letzten Fall muss eine Unterscheidung zwischen Erkennungsmarkensymbolen und Erkennungsmarken vorgenommen werden, wobei dann die Bezeichnung Erkennungsmarke wenigstens einen Teil eines Erkennungsmarkensymbols bezeichnet. Andernfalls können Erkennungsmarke und Erkennungsmarkensymbol auch als synonym aufgefasst werden.

Die wenigstens eine Erkennungsmarke kann über entsprechende Einrichtungen erfasst werden, und zwar in Bezug auf Ihre Art und/oder ihre Lage. Die Art und/oder die Lage der Erkennungsmarken kann dabei abhängig davon variieren, wie genau die Halbformatteile und/oder die Paneelrohlinge aus dem Halbformat herausgeteilt worden sind. Daher ist hier nur eine geringe Genauigkeit erforderlich oder sind geringe Abweichungen unschädlich. Die Abweichungen werden nämlich im Weiteren aufgefangen, und zwar durch eine geeignete Ausrichtung der Halbformatteile, insbesondere der Paneelrohlinge, in Bezug zu wenigstens einem Bearbeitungswerkzeug einer Bearbeitungseinrichtung. Diese Ausrichtung erfolgt abhängig davon, welche Art und/oder Lage der wenigstens einen dem entsprechenden Halbformatteil, insbesondere dem Paneelrohling, zugeordneten Erkennungsmarke zuvor erfasst worden ist.

Die Erkennungsmarke kann in ihrer Art beispielsweise davon abhängen, wie das Halbformatteil oder der Paneelrohling aus dem Halbformat herausgetrennt, insbesondere herausgesägt worden ist. Bei diesem Verfahrensschritt kann nämlich bedarfsweise ein Erkennungsmarkensymbol so bearbeitet oder verändert werden, dass die verbleibende Erkennungsmarke Aufschluss darüber gibt, wie exakt das Halbformatteil oder der Paneelrohling in Bezug auf die wenigstens eine Nut aus dem Halbformat herausgetrennt worden ist. Es kann aber auch eine Information darüber abgeleitet werden, wie weit und in welche Richtung von einem optimalen Heraustrennen des Halbformatteils oder Paneelrohlings aus dem Halbformat abgewichen wurde. Wird beispielsweise beim Auftrennen des Halbformats durch die Erkennungsmarkensymbole hindurchgesägt, werden dabei andere Erkennungsmarken erhalten, je nachdem an welcher Stelle durch das Erkennungsmarkensymbol hindurchgesägt wurde.

Es kann aber auch eine Erkennungsmarke vorgesehen werden, die beim Heraustrennen von Halbformatteilen oder Paneelrohlingen nicht verändert wird. Dann besteht kein Unterschied zwischen Erkennungsmarke und Erkennungsmarkensymbol. Allerdings kann auch in diesem Fall die Lage etwa zu einer Kante des Halbformatteils oder Paneelrohlings oder einem anderen Referenzpunkt von der Genauigkeit beim Durchtrennen des Halbformats abhängen. Dabei kann die Erkennungsmarke in der Nutzfläche des späteren Paneels, etwa im Dekor, oder aber auch daneben angeordnet sein. Letzteres ist bevorzugt, weil die Erfassung der Erkennungsmarke dann nicht durch das Dekor beeinträchtigt wird und weil die Erkennungsmarke bzw. das Erkennungsmarkensymbol bei der sich der Erkennung anschließenden Bearbeitung des Halbformatteils oder Paneelrohlings entfernt wird. Die erfasste Abweichung kann in einem anschließenden Arbeitsgang ausgeglichen werden, und zwar durch die Ausrichtung des Halbformatteils oder des Paneelrohlings zu wenigstens einem Bearbeitungswerkzeug einer Bearbeitungseinrichtung.

Das Bearbeitungswerkzeug kann dabei bedarfsweise lediglich der Korrektur einer vorhergehenden Ungenauigkeit in der Bearbeitung der Halbformatteile oder Paneelrohlinge dienen. Es ist aber zur Einsparung von Bearbeitungswerkzeugen besonders bevorzugt, wenn das wenigstens eine Bearbeitungswerkzeug zugleich eine ohnehin erforderliche Bearbeitung der Halbformatteile oder der Paneelrohlinge durchführt. Dabei handelt es sich insbesondere um das wenigstens teilweise Herausarbeiten eines Verriegelungsprofils des entsprechenden Paneels. Dies erfolgt jedoch bedarfsweise anschließend nach der Bearbeitung mit dem wenigstens einen Bearbeitungswerkzeug in der zugehörigen Bearbeitungseinrichtung insgesamt.

Durch die Ausrichtung der Halbformatteile oder Paneelrohlinge gegenüber dem wenigstens einen Bearbeitungswerkzeug und/oder durch die Ausrichtung des wenigstens einen Bearbeitungswerkzeugs gegenüber den Halbformatteilen oder Paneelrohlinge jeweils anhand der jeweiligen Lage und/oder Art der dem Halbformatteil oder Paneelrohling jeweils zugeordneten Erkennungsmarke erfolgt das Herausarbeiten der Verriegelungsprofile an der richtigen Position in Bezug auf das jeweils herzustellenden Paneel, auch wenn das Auftrennen des Halbformats zuvor nicht exakt erfolgt ist. Für das entsprechende Ausrichten wird vorzugsweise eine Einrichtung verwendet, die schnell genug verstellt werden kann, um mit hoher Geschwindigkeit Paneele produzieren zu können.

Um die Verriegelungsprofile mit der gewünscht hohen Genauigkeit fertigen zu können, werden diese an einander gegenüber liegenden Seitenkanten bevorzugt gleichzeitig herausgearbeitet. Es reicht also bedarfsweise die einmalige Ausrichtung der Halbformatteile oder der Paneelrohlinge gegenüber dem wenigstens einen Bearbeitungswerkzeug der Bearbeitungseinrichtung, um an zwei gegenüberliegenden Seiten Verriegelungsprofile mit hoher Genauigkeit in Bezug zu den Vertiefungen vorzusehen. Bedarfsweise kann aber auch bei der weiteren Bearbeitung jeder einzelnen Kante eine separate Erfassung der wenigstens einen Erkennungsmarke und/oder eine separate Ausrichtung des Halbformatteils oder Paneelrohlings gegenüber wenigstens einem Bearbeitungswerkzeug einer Bearbeitungseinrichtung erfolgen.

Zudem können auf die beschriebene Weise sowohl die Längskanten als auch die Querkanten bzw. sowohl die langen Kanten als auch die kurzen Kanten mit hoher Genauigkeit hergestellt werden. Dabei bietet es sich an, alle umlaufenden Kanten der Paneelrohlinge in entsprechender Weise zu bearbeiten. Jedenfalls können aber mehrere Kanten auf die zuvor beschriebene Art mit der zuvor beschriebenen Genauigkeit gefertigt werden. Dies kommt der Ansehnlichkeit und Genauigkeit des gesamten aus den Paneelen gefertigten Belags zugute.

Bei einer ersten bevorzugten Ausgestaltung des Verfahrens kann daher vorgesehen sein, nach dem Herausarbeiten eines Verriegelungsprofils an wenigstens einer Seite der Halbformatteile, insbesondere der Paneelrohlinge, die Art und/oder die Lage wenigstens einer Erkennungsmarke der Halbformatteile, insbesondere der Paneelrohlinge, zu erfassen. Es handelt sich dabei um einen erneuten Schritt des Erfassen der wenigstens einen Erkennungsmarke, insbesondere jedoch wenigstens einer anderen Erkennungsmarke, um eine hohe Genauigkeit auch bei der weiteren Bearbeitung gewährleisten zu können. Jeweils in Abhängigkeit der erfassten Art und/oder Lage der wenigstens einen Erkennungsmarke werden dann die Halbformatteile, insbesondere die Paneelrohlinge, und wenigstens ein Bearbeitungswerkzeug einer Bearbeitungseinrichtung zueinander ausgerichtet. Auch dabei kann es sich um dasselbe wenigstens eine Bearbeitungswerkzeug derselben Bearbeitungseinrichtung handeln. Vorzugsweise handelt es sich jedoch um wenigstens ein anderes Bearbeitungswerkzeug einer anderen Bearbeitungseinrichtung, um die Paneelfertigung zu beschleunigen. Von der Bearbeitungseinrichtung wird dann an wenigstens einer noch nicht mit einem Verriegelungsprofil versehenen Seite der Halbformatteile, insbesondere die Paneelrohlinge, vorzugsweise an zwei gegenüberliegenden noch nicht mit einem Verriegelungsprofil versehenen Seiten, ein Verriegelungsprofil aus den Halbformatteilen, insbesondere den Paneelrohlingen, herausgearbeitet.

In einem besonders einfachen und zugleich besonders effektiven Fall wird wenigstens eine erste Erkennungsmarke hinsichtlich der Art und/oder der Lage erfasst, anschließend eine dementsprechende Ausrichtung der Halbformatteile oder Paneelrohlinge durchgeführt und an zwei der vier Seitenkanten der Paneelrohlinge Verriegelungsprofile herausgearbeitet. Anschließend erfolgt eine weitere Erkennung wenigstens einer zweiten Erkennungsmarke hinsichtlich deren Art und/oder Lage, eine erneute dementsprechende Ausrichtung und anschließend ein Herausarbeiten der Verriegelungsprofile an den anderen zwei gegenüberliegenden Seitenkanten, an denen noch keine Verriegelungsprofile vorgesehen worden sind.

Um sowohl Längskanten als auch Querkanten bzw. auch senkrecht zueinander stehende Kanten, die gleich lang sein können, mit Vertiefungen in den Randbereichen der Nutzflächen der Paneele fertigen zu können, ist es besonders zweckmäßig, ein Halbformat mit jeweils wenigstens zwei senkrechten, vorzugsweise einer Reihe von untereinander entweder senkrecht oder parallel verlaufenden, Nuten zu verwenden oder zunächst ein solches Halbformat herzustellen. Wenigstens eine Flanke der Nuten bildet dabei wenigstens einen Teil einer Vertiefung im Randbereich der Nutzfläche eines Paneels. Dann können beispielsweise an den Längsseiten und den Querseiten der Paneelrohlinge bzw. Paneele Vertiefungen ausgebildet werden.

Damit die Paneele umlaufend mit Vertiefungen versehen werden können, bietet es sich an, wenn an vier umlaufenden Randbereichen der Paneelrohlinge eines Halbformats jeweils wenigstens eine eine Vertiefung bildende Nut vorgesehen ist. Es können insbesondere dadurch an vier umlaufenden Randbereichen der Nutzfläche der Paneele Vertiefungen vorgesehen werden. Beides erlaubt die Bildung eines optisch ansprechenden Belags, der einer bestimmten Vorlage sehr ähnlich sein kann. Ebenso können an vier umlaufenden Kanten der Paneelrohlinge Verriegelungsprofile herausgearbeitet werden. Dann lassen sich die gleichartigen Paneele eines Belags, insbesondere Fußbodenbelags, an allen vier Seiten mit weiteren Paneelen verriegeln, und so einen dauerhaft stabilen Belag bilden.

Es ist im Übrigen denkbar, dass lediglich die Längsseiten der Paneele mit Vertiefungen in den entsprechenden Randbereichen versehen werden. Wenn die Halbformatteile oder Paneelrohlinge leicht schräg aus dem Halbformat herausgetrennt worden sind, kann es zweckmäßig sein, diese leicht gedreht um eine Achse senkrecht zu den Halbformatteilen oder Paneelrohlingen oder mit einer etwas veränderten Transportrichtung der weiteren Bearbeitungseinrichtung zuzuführen. Schräge Halbformatteile oder Paneelrohlinge können einfach erkannt werden, wenn entlang der Längsseiten der Halbformatteile oder Paneelrohlinge wenigstens zwei Erkennungsmarken oder Erkennungsmarkensymbole vorgesehen sind. Diese sind zudem besonders zweckmäßig in der Nähe der gegenüberliegenden Enden der Längsseiten der Halbformatteile oder Paneelrohlinge vorgesehen. Dann kann eine Schrägheit leichter detektiert werden, als wenn die Erkennungsmarken oder Erkennungsmarkensymbole nahe der Mitte vorgesehen wären.

Um eine zuverlässige und genaue Erfassung der wenigstens einen Erkennungsmarke der Halbformatteile, insbesondere der Paneelrohlinge, nach ihrer Art und/oder Lage kostengünstig zu ermöglichen, kann die wenigstens eine Erkennungsmarke durch einen optischen Sensor, insbesondere eine Kamera, erfasst werden. Alternativ oder zusätzlich kann die gewünschte Ausrichtung der Halbformatteile, insbesondere der Paneelrohlinge, gegenüber dem wenigstens einen Bearbeitungswerkzeug einer Bearbeitungseinrichtung von einer Auswerte- und Steuereinrichtung ermittelt und gesteuert werden. Auf diese Weise wird sichergestellt, dass durch die Bearbeitung der Halbformatteile oder der Paneelrohlinge vorhandene Ungenauigkeiten in Bezug auf die späteren Vertiefungen ausgeglichen werden. Insbesondere werden die Vertiefungen gerade in Bezug auf die Paneele gefertigt. Die Steuerung basiert dabei insbesondere auf der Art und/oder der Lage der wenigstens einen Erkennungsmarke der Halbformatteile, insbesondere der Paneelrohlinge, die zuvor ermittelt worden ist. Die Art und/oder die Lage der wenigstens einen Erkennungsmarke bestimmt also über den nachfolgenden Ausgleich etwaiger Ungenauigkeiten.

Besonders einfach, zuverlässig und genau ist es zudem, wenn die Ausrichtung der Halbformatteile, insbesondere der Paneelrohlinge, gegenüber dem wenigstens einen Bearbeitungswerkzeug einer Bearbeitungseinrichtung durch Verstellen eines verstellbaren Anschlags für die Halbformatteile, insbesondere der Paneelrohlinge, erfolgt. Die Halbformatteile, insbesondere die Paneelrohlinge, werden an dem Anschlag ausgerichtet und somit in einer definierten Lage zu dem wenigstens einen Bearbeitungswerkzeug mit diesem in Kontakt gebracht. Dadurch wird bei der Bearbeitung des Halbformatteils, insbesondere des Paneelrohlings, mit dem wenigstens einen Bearbeitungswerkzeug ein Ausgleich vorhandener Ungenauigkeiten erreicht, indem der Anschlag zur Kompensation dieser Ungenauigkeiten eingestellt wird. Bedarfsweise ist der Anschlag linear und senkrecht zur Transportrichtung der Halbformatteile oder Paneelrohlinge verstellbar. Alternativ oder zusätzlich kann aber auch die Neigung des Anschlags gegenüber der Transportrichtung variiert werden. Als Transportrichtung kann dabei die Transportrichtung ohne Neigung des Anschlags verstanden werden, da eine leichte Neigung des Anschlags einen Einfluss auf die Transportrichtung der Halbformatteile oder Paneelrohlinge wenigstens entlang des Anschlags haben kann. Eine lineare Verstellung des Anschlags kann einen konstanten Versatz bei der vorangegangenen Bearbeitung ausgleichen, während die Verstellung der Neigung dafür Sorge tragen kann, dass die Vertiefung stets parallel zur zugehörigen Paneelkante ausgebildet wird.

Alternativ oder zusätzlich kann die Ausrichtung der Halbformatteile, insbesondere der Paneelrohlinge, gegenüber dem wenigstens einen Bearbeitungswerkzeug einer Bearbeitungseinrichtung auch durch Verstellen des wenigstens einen Bearbeitungswerkzeugs erfolgen. Dabei wird die Verstellung dann vorzugsweise gegenüber einem, insbesondere ortsfesten, Anschlag für die Halbformatteile, insbesondere für Paneelrohlinge durchgeführt, um eine Referenz für die Verstellung des wenigstens ein Bearbeitungswerkzeugs einer Bearbeitungseinrichtung zu haben. Es kann also das Halbformatteil oder der Paneelrohling gegenüber dem wenigstens einen Bearbeitungswerkzeug oder das wenigstens eine Bearbeitungswerkzeug gegenüber dem Halbformatteil oder dem Paneelrohling ausgerichtet werden. Es könnte auch beides kombiniert werden, was aber einen höheren regelungstechnischen und apparatetechnischen Aufwand erfordern würde. Besonders ansehnlich sind verbundene Paneele, wenn die wenigstens eine Vertiefung im Randbereich der Nutzfläche als Abschrägung und/oder Abrundung ausgebildet wird. Dann kann beispielsweise die Optik und Haptik eines Dielenbodens nachempfunden werden. Alternativ oder zusätzlich kann die wenigstens eine Vertiefungen derart vorgesehen werden, dass zwei gleichartige miteinander verriegelte Paneele eine gemeinsame V-förmige, U-förmige oder rechtwinklige Fuge bilden. Auf diese Weise lässt sich die Fuge einfach an den zu imitierenden Belag anpassen. Grundsätzlich können aber Vertiefungen mit beliebiger Form vorgesehen werden.

Bei dem Halbformat sind wenigstens zwei durch wenigstens einen Steg voneinander beabstandete Nuten vorgesehen.

Dies erfordert weniger Presskräfte als eine breitere Nut einzupressen. Außerdem wird in den nicht vertieften Bereichen eine höhere Flächenpressung erhalten. Dadurch kann die Nutzfläche oder Nutzschicht beispielsweise einen höheren Glanzgrad erhalten. Der Steg kann zudem beim Trennen der Halbformatteile oder Paneelrohlinge voneinander teilweise entfernt werden. Der Rest des Stegs wird dann beim weiteren Bearbeiten der Halbformatteile oder der Paneelrohlinge entfernt. Somit stört es nicht, wenn beim Halbformat zwischen den Nuten ein Steg vorgesehen ist.

Besonders bevorzugt ist es in diesem Zusammenhang, wenn auf dem wenigstens einen Steg wenigstens ein Erkennungsmarkensymbol vorgesehen wird. Die Erkennungsmarke oder das Erkennungsmarkensymbol kann dann separat von der später sichtbaren Nutzfläche der Paneele vorgesehen werden, die durch die Erkennungsmarke oder das Erkennungsmarkensymbol nicht beeinträchtigt wird. Außerdem lässt sich die Erkennungsmarke so leicht und genau erfassen. Dabei kann das Erkennungsmarkensymbol beim Aufteilen des Halbformats in Halbformatteile, insbesondere Paneelrohlinge, bedarfsweise teilweise entfernt werden. Der verbleibende Teil des Erkennungsmarkensymbols bildet dann die nachträglich zu erfassende Erkennungsmarke. Beispielsweise je nachdem wo durch die Erkennungsmarke geschnitten wird, bleiben unterschiedliche Stellen des Erkennungsmarkensymbols an unterschiedlichen Stellen im Bezug zur Schnittkante zurück.

Die Erfassbarkeit der wenigstens einen Erkennungsmarke kann verbessert werden, wenn es sich bei der Erkennungsmarke und/oder dem Erkennungsmarkensymbol um wenigstens ein Karosymbol, insbesondere wenigstens ein doppeltes Karosymbol, und/oder wenigstens ein strukturiertes Erkennungsmarkensymbol handelt. Karosymbole oder Teile davon sind sehr genau und zuverlässig zu erfassen. Außerdem sind auch Teile des Karosymbols sehr gut hinsichtlich ihrer Lage und/oder Art erfassbar, die verbleiben, wenn beispielswiese beim Heraustrennen von Halbformatteilen oder Paneelrohlingen aus dem Halbformat ein Teil des Karosymbols entfernt wird. Alternativ oder zusätzlich verbessert eine Strukturierung des Erkennungsmarkensymbols oder der Erkennungsmarke deren Erfassung, wobei das Erkennungsmarkensymbol oder die Erkennungsmarke gegenüber den angrenzenden Bereichen wenigstens teilweise Vorstehen und/oder wenigstens teilweise vertieft ausgebildet sein kann. Das strukturierte Erkennungsmarkensymbol oder die strukturierte Erkennungsmarke sind also nicht glatt ausgebildet.

Um einfach und effizient wenigstens eine Erkennungsmarke und/oder wenigstens ein Erkennungsmarkensymbol jeweils zumindest teilweise in das Halbformat einbringen zu können, kann dies beim Verpressen einer Trägerpatte des Halbformats mit einer Nutzschicht und/oder beim Einprägen der wenigstens zwei Nuten in das Halbformat erfolgen. Besonders bevorzugt ist es jedoch, dies gemeinsam in einem einzigen gemeinsamen Pressschritt durchzuführen. Dann kann einerseits wenigstens ein Teil der wenigstens einen Erkennungsmarke und/oder wenigstens ein Teil des wenigstens einen Erkennungsmarkensymbols und andererseits die wenigstens zwei Nuten beim Verpressen einer Trägerplatte mit wenigstens einer Nutzschicht in das Halbformat eingeprägt werden. Dies ist einfach, genau und kostensparend.

Werden bei Paneelrohlingen die umlaufenden Seitenkanten unter Ausgleich möglicher Ungenauigkeiten bearbeitet, können beim Halbformat entlang der Längsseiten der Halbformatteile, insbesondere Paneelrohlinge, wenigstens zwei Erkennungsmarkensymbole und/oder entlang der Querseiten der Halbformatteile, insbesondere der Paneelrohlinge, wenigstens ein Erkennungsmarkensymbol vorgesehen werden. Bei den bedarfsweise kürzeren Querseiten kann ein Erkennungsmarkensymbol oder eine Erkennungsmarke ausreichen, während bei den bedarfsweise längeren Längsseiten zwei Erkennungsmarkensymbole oder Erkennungsmarken für die Ausrichtung der Paneelrohlinge oder Halbformatteile zweckmäßig sein können, etwa um gerade verlaufende Vertiefungen sicherstellen zu können.

Besonders einfach und kostengünstig ist es, wenn die Halbformatteile, insbesondere Paneelrohlinge, aus dem Halbformat herausgesägt werden. Zusätzlich oder alternativ können die Herstellungskosten gesenkt werden, wenn die Verriegelungsprofile der Halbformatteile, insbesondere der Paneelrohlinge, herausgefräst werden.

Laminate geeigneter Art werden beispielsweise erhalten, wenn das Halbformat eine, insbesondere dekorative, Nutzfläche bildende, Oberflächenschicht aufweist. Die Oberflächenschicht ist dabei vorzugsweise mehrschichtig aufgebaut. In diesem Fall kann die Oberflächenschicht wenigstens ein harzgetränktes Kraftpapier aufweisen. Bei dem Harz handelt es sich zudem vorzugsweise um Melaminharz, das sehr widerstandfähig ist. Zudem können noch weitere Elemente oder Teilschichten vorgesehen sein, die ein Dekor bereitstellen und/oder die Abriebfestigkeit verbessern. Zweckmäßigerweise wird die Oberflächenschicht auf einer Trägerplatte, vorzugsweise aus einem Holzwerkstoff, insbesondere einer mitteldichten Faserplatte (MDF) oder hochdichten Faserplatte (HDF), vorgesehen sein. Die Oberflächenschicht kann dabei mit der Trägerplatte verpresst sein, wobei gleichzeitig die Nuten in das Halbformat eingebracht werden. Es kann zudem noch eine unterseitige Schicht vorgesehen sein, die als Gegenzugschicht bezeichnet werden kann und für einen Spannungsausgleich im Paneel führt. Das Verpressen der Oberflächenschicht mit der Trägerplatte erfolgt insbesondere bei erhöhter Temperatur mit einer kontinuierlich oder taktweise arbeitenden Presse, die ein Pressband oder ein Pressblech aufweisen kann.

Die eingangs genannte Aufgabe wird auch durch ein Halbformat nach Anspruch 13 gelöst. Auf dem wenigstens einen Steg ist wenigstens eine Erkennungsmarke und/oder wenigstens ein Erkennungsmarkensymbol vorgesehen.

Dies ermöglichst das einfache Erfassen der wenigstes einen Erkennungsmarke und/oder des wenigstens ein Erkennungsmarkensymbols und eine von der erfassten Art und/oder Lage der wenigstes einen Erkennungsmarke und/oder des wenigstens ein Erkennungsmarkensymbols abhängige Ausrichtung von Halbformatteilen oder Paneelrohlingen für wenigstens einen weiteren Bearbeitungsschritt. Dabei handelt es sich insbesondere um das Herausarbeiten von Verriegelungsprofilen.

Dabei ist die wenigstens eine Erkennungsmarke und/oder das wenigstens eine Erkennungsmarkensymbol wenigstens teilweise in den wenigstens einen Steg eingeprägt. Dies ermöglicht ein einfaches Anbringen der Erkennungsmarke und/oder des Erkennungsmarkensymbols. Alternativ oder zusätzlich kann so aber bedarfsweise auch eine gute Erkennbarkeit und/oder Erfassbarkeit der Erkennungsmarke und/oder des Erkennungsmarkensymbols erreicht werden.

Ein Ausführungsbeispiel offenbart ein Presswerkzeug, das zwischen den wenigstens zwei im Wesentlichen parallel verlaufenden Rippenstrukturen wenigstens eine erhabene Struktur zum wenigstens teilweisen Einprägen wenigstens einer Erkennungsmarke und/oder wenigstens einem Erkennungsmarkensymbol in das Halbformat zwischen den wenigstes zwei Nuten, insbesondere in einen zwischen den wenigstens zwei Nuten vorgesehenen Steg des Halbformats, aufweist.

Mit einem entsprechenden Presswerkzeug, etwa in Form eines Pressblechs oder eines Pressbands, kann das Halbformat für das beschriebene Verfahren einfach und schnell hergestellt werden. Das wenigstens teilweise Einprägen wenigstens einer Erkennungsmarke oder wenigstens eines Erkennungsmarkensymbols kann dann in einem Arbeitsschritt mit dem Einprägen der Nuten in das Halbformat oder in einen Halbformatrohling bzw. die Trägerplatte erfolgen.

Die Erfindung wird nachfolgend anhand einer lediglich ein Ausführungsbeispiel darstellenden Zeichnung näher erläutert. In der Zeichnung zeigt
- Fig. 1: ein Detail eines Halbformats zur Verwendung in einem erfindungsgemäßen Verfahren in einer Draufsicht,
- Fig. 2: ein Detail eines Halbformats zur Verwendung in einem erfindungsgemäßen Verfahren in einer perspektivischen Schnittansicht,
- Fig. 3A-B: ein erfindungsgemäßes Verfahren in einer schematischen Darstellung,
- Fig. 4: ein Detail zweier aus dem Halbformat gemäß den Fig. 1 und 2 gebildeter Halbformatteile in einer perspektivischen Schnittansicht und
- Fig. 5: zwei miteinander verbundene Paneele hergestellt nach dem erfindungsgemäßen Verfahren nach Fig. 3A-B

In den Fig. 1 und 2 ist ein Detail eines Halbformats 1 dargestellt, das zur Herstellung von Paneelen 2 gemäß Fig. 5 verwendet werden kann. Das dargestellte und insoweit bevorzugte Halbformat 1 besteht aus einer Trägerplatte 3 aus einem Holzwerkstoff in Form einer Faserplatte, insbesondere hochdichte Faserplatte (HDF), die mit einer dekorativen Nutzschicht 4 und gegenüber mit einer Gegenzugschicht 5 verpresst ist. Die Nutzschicht 4 und die Gegenzugschicht 5 weisen jeweils wenigstens ein mit Harz, insbesondere Melaminharz, imprägniertes Papier auf, auf das im Falle der Nutzschicht 4 beispielsweise ein Holzdekor aufgedruckt ist. Beim Verpressen der Trägerplatte 3 mit der Nutzschicht 4 und der Gegenzugschicht 5 werden in das Halbformat 1 Nuten 6 eingeprägt. Die Nutzschicht 4 und/oder die Gegenzugschicht 5 können bedarfsweise aber auch unter Verzicht auf ein Papier aus einer Lackschicht oder mehreren Lackschichten gebildet werden. Im Falle der Nutzschicht 4 ist vorzugsweise ein Dekor vorgesehen, das im Direktdruck aufgebracht sein kann.

Das dargestellte und insoweit bevorzugte Halbformat 1 umfasst hintereinander zehn Reihen mit jeweils zwei Paneelrohlingen 7. Es lassen sich also aus dem dargestellten und insoweit bevorzugten Halbformat 1 insgesamt 20 Paneele fertigen. Rund um die einzelnen Paneelrohlinge 7 sind die eingepressten Nuten 6 vorgesehen, die zueinander entweder parallel oder senkrecht verlaufen. Im Grenzbereich zwischen jeweils zwei Paneelrohlingen 7 sind stets zwei Nuten 6 vorgesehen, die durch einen Steg 8 voneinander getrennt sind. Auf den Stegen 8 sind in regelmäßigen Abständen Erkennungsmarkensymbole 9 in Form von doppelten Karosymbolen vorgesehen.

Vorzugsweise sind die Oberseiten der Stege 8 auf der gleichen Höhe wie die Nutzflächen 10 der Paneelrohlinge angeordnet, wie dies beispielsweise in der Schnittansicht des Halbformats 1 gemäß Fig. 2 dargestellt ist. Die Nutzflächen 10 der Paneele 2 bilden im miteinander verbunden Zustand die gemeinsame Oberseite des entsprechenden Belags aus Paneelen 2. Der Fig. 2 ist auch zu entnehmen, dass die Flanken 11 der in das Halbformat 1 eingepressten Nuten 6 schräg verlaufen. Die den Paneelrohlingen 7 zugewandten Flanken 11 der Nuten 6 bilden Vertiefungen 12 in den Randbereichen der Nutzflächen 10 der Paneele.

Die Herstellung der Paneele 2 ist schematisch in den Fig. 3A-B dargestellt. Es wird zunächst ein Halbformat 1 verwendet, wie es beispielsweise in den Fig. 1 und 2 beschrieben worden ist. Das Halbformat 1 wird einer ersten Sägeeinrichtung 13 zugeführt, in der das Halbformat 1 längs der in Transportrichtung des Halbformats 1 verlaufenden von Nuten 6 begrenzten Stege 8 in Halbformatteile 14 gesägt wird, die jeweils zwei Paneelrohlinge 7 umfassen. Die so hergestellten Halbformatteile 14 werden anschließend senkrecht zu den Längsseiten einer zweiten Sägeeinrichtung 15 zugeführt, in der die Halbformatteile 14 in einzelne Paneelrohlinge 7 gesägt werden, und zwar entlang der nun in diese Transportrichtung verlaufenden von Nuten 6 eingefassten Stege 8.

Beim Heraussägen der Paneelrohlinge 7 wird durch die auf den Stegen 8 vorgesehenen Erkennungsmarkensymbole 9 in Form von doppelten Karosymbolen hindurchgesägt. Es bleibt aber nach dem Sägen ein Rest der Erkennungsmarkensymbole 9 als Erkennungsmarken 16 erhalten, wie dies in der Fig. 4 dargestellt ist. Erfolgt das Durchtrennen des Halbformats 1 nicht mittig zu dem jeweiligen Steg 8, verbleiben auf beiden Seiten der Schnittkante unterschiedlich große Anteile des Erkennungsmarkensymbols 9 als Erkennungsmarken 16. Wo optimaler Weise entlang des Stegs 8 gesägt werden sollte hängt auch mit den Abmessungen der noch herauszuarbeitenden Verriegelungsprofile 17,18 zusammen. Ein mittiges Durchtrennen der Stege 8 ist also nicht immer gewünscht, wenn die zusammenwirkenden Verriegelungsprofile 17,18 unterschiedlich weit vorstehen.

Beim Vorbeiführen der Paneelrohlinge 7 an einer Sensoreinrichtung 19 in Form einer Kamera werden die an einer Längsseite der Panellrohlinge 7 verbliebenen Erkennungsmarken 16 erfasst. Welche Teile des Erkennungsmarkensymbols 9 verblieben sind, beziehungsweise in welchem Abstand zur Kante bestimmte Teile, insbesondere Ecken, der Erkennungsmarkensymbole 9 angeordnet sind, gibt Aufschluss, mit welchem Versatz in welcher Richtung und wie parallel zu den Nuten 6 die Paneelrohlinge 7 aus dem Halbformat 1 herausgesägt worden sind. Dies wird von einer mit der Kamera verbundenen Auswerte- und Steuereinrichtung 20 ermittelt, die einen Anschlag 21 in entsprechender Weise ansteuert. Der Anschlag ist über einen Antrieb 22, insbesondere Servoantrieb, verstellbar und kann für jeden Paneelrohling 7 anhand der Erfassung der Erkennungsmarken 16 so eingestellt werden, dass das Paneel 2 parallel zu den Nuten 6 gefertigt wird und an beiden gegenüberliegenden Randbereichen gleichbreite Vertiefungen 12 in der Nutzfläche 10 vorgesehen sind. Zu diesem Zweck kann der dargestellte und insoweit bevorzugte Anschlag 21 sowohl linear in einer Richtung senkrecht zur Transportrichtung verstellt werden als bedarfsweise auch leicht zur Transportrichtung geneigt werden, um die Transportrichtung zu beeinflussen. Letzteres ist aber nicht unbedingt erforderlich, etwa wenn dafür Sorge getragen werden kann, dass das Unterteilen des Halbformats 1 stets ausreichend parallel zu den Paneelrohlingen 7 erfolgt. Durch das Verstellen des Anschlags 21 wird jeder Paneelrohling 7 in geeigneter Weise zu den Bearbeitungswerkzeugen 23 der nachfolgenden Bearbeitungseinrichtung 24 ausgerichtet. Die Bearbeitungswerkzeuge 23 fräsen an den gegenüberliegenden Längskanten Verriegelungsprofile 17,18 heraus, mit denen gleichartige Paneele 2 miteinander verbunden und verriegelt werden können. Dabei wird auch die Nutzschicht 4 der Paneelrohlinge 7 eingekürzt, so dass nur noch wenigstens ein Teil einer Flanke 11 der Nut 6 als Vertiefung 12 im Randbereich der Nutzfläche 10 des Paneels 2 verbleibt.

Anschließend werden die Paneelrohlinge 7 gedreht und einer weiteren Sensoreinrichtung 25 mit einer Kamera zugeführt, die die Erkennungsmarken 16 an den Querseiten der Paneelrohlinge 7 erfasst, und zwar in Bezug auf deren Lage und/oderArt. Eine angeschlossene Auswerte- und Steuereinrichtung 26 ermittelt, wie die einzelnen Paneelrohlinge 7 zu den Bearbeitungswerkzeugen 27 der anschließenden Bearbeitungseinrichtung 28 ausgerichtet werden müssen, so dass die auf beiden Querseiten der Paneele 2 in den Randbereichen der Nutzflächen 10 gleichbreite Vertiefungen 12 erhalten werden, die parallel zu den Querkanten ausgerichtet sind. Um diese Ausrichtung zwischen den Paneelrohlingen 7 und den Bearbeitungswerkzeugen 27 zu erreichen werden beim dargestellten und insoweit bevorzugten Verfahren die Bearbeitungswerkzeuge 27 der Bearbeitungseinrichtung 28 gegenüber einem Anschlag 29 für die Paneelrohlinge 7 ausgerichtet. Dies erfolgt durch einen mit der Bearbeitungseinrichtung 28 verbunden Antrieb 30, insbesondere Servoantrieb. Eswäre aber auch denkbar, anstatt das Anschlags 29 die Paneele nicht speziell ausgerichtet zu fixieren und beidseitig Bearbeitungseinrichtungen über einen Antrieb 30 anhand der Erkennungsmarken auszurichten. Durch die entsprechenden Bearbeitungswerkzeuge 27 werden an den Querkanten Verriegelungsprofile 17,18 herausgefräst, die dem Verbinden und dem Verriegeln der Paneele 2 dienen. Dabei wird auch hier die Nutzschicht 4 der Paneelrohlinge 7 so weit entfernt, so dass nur noch wenigstens ein Teil einer Flanke 11 der Nut 6 als Vertiefung 12 im Randbereich der Nutzfläche 10 des Paneels 2 verbleibt.

In der Fig. 5 sind zwei gleichartige auf die zuvor beschriebene Weise hergestellte Paneele 2dargestellt. Die Paneele 2 sind an zwei Seitenkanten über ihre Verriegelungsprofile 17,18 in einer Richtung senkrecht zu den Paneelebenen als auch in einer Richtung parallel zu den Paneelebenen und senkrecht zu der Verbindungskante miteinander verriegelt. In den im verriegelten Zustand aneinander angrenzenden Randbereichen der Nutzflächen 10 der Paneele sind Vertiefungen 12 vorgesehen, in denen die Nutzfläche 10 und insbesondere auch die Nutzschicht 4 gegenüber dem überwiegenden Rest der übrigen Nutzfläche 10 vertieft ist, also zurückversetzt in Richtung der Unterseite der Paneele 2 bzw. hinein in die Trägerplatte 3 derselben. Die beiden Vertiefungen 12 sind aufgrund des beschriebenen Herstellungsverfahrens gleich breit und parallel zueinander ausgerichtet. Zudem bilden die Vertiefungen 12 bei den dargestellten und insoweit bevorzugten Paneelen 2 eine gemeinsame Fuge 31 mit einem etwa V-förmigen Querschnitt. Darüber hinaus befinden sich die äußeren Ränder oder Kanten der Nutzflächen 10 der miteinander verbundenen Paneele 2 auf gleicher Höhe. Bedarfsweise stoßen diese Ränder oder Kanten auch aneinander, weshalb der Eintritt von Feuchtigkeit in die Trägerpatte 3 über die gemeinsame Fuge 31 im Wesentlichen verhindert wird.

Durch das beschriebene Verfahren oder ein abgewandeltes Verfahren können bedarfsweise unterschiedlich lange Paneele gefertigt werden.

Es ist jedoch bevorzugt, wenn die Paneele mit identischen Breiten hergestellt werden. Bei einer reihenweisen Verlegung der Paneele ist es unproblematisch, wenn die Länge der miteinander zu verbindenden Paneele variiert. Die Breiten der Paneele müssen dann aber stets gleich sein, da sich dies beim reihenweisen Verlegen der Paneele nicht ausgleicht. Paneele mit gleicher Breite stellen sicher, dass die Paneele zu einem gemeinsamen Belag, insbesondere Fußbodenbelag zusammengesetzt werden können.

## Patentansprüche

1. Verfahren zur Herstellung von Paneelen (2), insbesondere Fußbodenpaneelen, mit einer oberen Nutzfläche (10) und mit Verriegelungsprofilen (17,18) zum mechanischen Verriegeln gleichartiger Paneele (2) miteinander, wobei an wenigstens zwei einander gegenüberliegenden Randbereichen der Nutzfläche (10) Vertiefungen (12) vorgesehen sind und wobei die Vertiefungen (12) zweier gleichartiger miteinander verriegelter Paneele (2) eine gemeinsame Fuge (31) bilden,
- bei dem ein Halbformat (1) umfassend eine Mehrzahl von Paneelrohlingen (7) mit wenigstens zwei die Vertiefungen (12) bildenden Nuten (6), insbesondere im Wesentlichen parallel zu den wenigstens zwei Nuten (6), in mehrere Halbformatteile (14), insbesondere mehrere Paneelrohlinge (7), aufgeteilt wird,
**dadurch gekennzeichnet, dass**
- die Art und/oder Lage wenigstens einer Erkennungsmarke (16) der Halbformatteile (14), insbesondere der Paneelrohlinge (7), erfasst wird,
- die Halbformatteile (14), insbesondere die Paneelrohlinge (7), und wenigstens ein Bearbeitungswerkzeug (23,27) einer Bearbeitungseinrichtung (24,28) jeweils in Abhängigkeit der erfassten Art und/oder Lage der wenigstens einen Erkennungsmarke (16) zueinander ausgerichtet werden und
- von der Bearbeitungseinrichtung (24,28) an wenigstens einer Seite der Halbformatteile (14), insbesondere die Paneelrohlinge (7), vorzugsweise an zwei gegenüberliegenden Seiten, ein Verriegelungsprofil (17,18) aus den Halbformatteilen (14), insbesondere den Paneelrohlingen (7), herausgearbeitet wird.

2. Verfahren nach Anspruch 1,
bei dem nach dem Herausarbeiten eines Verriegelungsprofils (17,18) an wenigstens einer Seite der Halbformatteile (14), insbesondere der Paneelrohlinge (7), die Art und/oder Lage wenigstens einer Erkennungsmarke (16) der Halbformatteile (14), insbesondere der Paneelrohlinge (7), erfasst wird, bei dem die Halbformatteile (14), insbesondere die Paneelrohlinge (7), und wenigstens ein Bearbeitungswerkzeug (27) einer Bearbeitungseinrichtung (28) jeweils in Abhängigkeit der erfassten Art und/oder Lage der wenigstens einen Erkennungsmarke (16) zueinander ausgerichtet werden und
bei dem von der Bearbeitungseinrichtung (28) an wenigstens einer noch nicht mit einem Verriegelungsprofil (17,18) versehenen Seite der Halbformatteile (14), insbesondere die Paneelrohlinge (7), vorzugsweise an zwei gegenüberliegenden noch nicht mit einem Verriegelungsprofil (17,18) versehenen Seiten, ein Verriegelungsprofil (17,18) aus den Halbformatteilen (14), insbesondere den Paneelrohlingen (7), herausgearbeitet wird.

3. Verfahren nach Anspruch 1 oder 2,
- bei dem ein Halbformat (1) mit wenigstens zwei senkrecht zueinander ausgerichteten Vertiefungen (12) bildenden Nuten (6) verwendet wird und/oder
- bei dem ein Halbformat (1) mit an vier umlaufenden Randbereichen der Paneelrohlinge (7) jeweils wenigstens einen eine Vertiefung (12) bildenden Nut (6) verwendet wird.

4. Verfahren nach den Ansprüchen 1 bis 3,
- bei dem an vier umlaufenden Randbereichen der Nutzfläche (10) der Paneele (2) Vertiefungen (12) vorgesehen werden und/oder
- bei dem aus vier umlaufenden Kanten der Paneelrohlinge (7) Verriegelungsprofile (17,18) herausgearbeitet werden.

5. Verfahren nach einem der Ansprüche 1 bis 4,
bei dem die Art und/oder Lage wenigstens einer Erkennungsmarke (16) der Halbformatteile (14), insbesondere der Paneelrohlinge (7), durch einen optischen Sensor, insbesondere eine Kamera, erfasst wird,

6. Verfahren nach einem der Ansprüche 1 bis 5,
bei dem die gewünschte Ausrichtung der Halbformatteile (14), insbesondere der Paneelrohlinge (7), gegenüber dem wenigstens einen Bearbeitungswerkzeug (23,27) einer Bearbeitungseinrichtung (24,28) von einer Auswerte- und Steuereinrichtung (20,26) anhand der Art und/oder Lage der wenigstens einen Erkennungsmarke (16) der Halbformatteile (14), insbesondere der Paneelrohlinge (7), ermittelt und gesteuert wird,

7. Verfahren nach einem der Ansprüche 1 bis 6,
- bei dem die Ausrichtung der Halbformatteile (14), insbesondere der Paneelrohlinge (7), gegenüber dem wenigstens einen Bearbeitungswerkzeug (23) einer Bearbeitungseinrichtung (24) durch Verstellen eines verstellbaren Anschlags (21) für die Halbformatteile (14), insbesondere der Paneelrohlinge (7), durchgeführt wird und/oder
- bei dem die Ausrichtung der Halbformatteile (14), insbesondere der Paneelrohlinge (7), gegenüber dem wenigstens einen Bearbeitungswerkzeug (27) einer Bearbeitungseinrichtung (28) durch Verstellen des wenigstens einen Bearbeitungswerkzeugs (27), insbesondere gegenüber einem Anschlag (29) für die Halbformatteile (14), insbesondere für Paneelrohlinge (7), durchgeführt wird.

8. Verfahren nach einem der Ansprüche 1 bis 7,
bei dem die wenigstens eine Vertiefung (12) im Randbereich der Nutzfläche (10) als Abschrägung und/oder Abrundung ausgebildet wird und/oder bei dem die Vertiefungen (12) derart vorgesehen werden, so dass zwei gleichartige miteinander verriegelter Paneele (2) eine gemeinsame V-förmige, U-förmige oder rechtwinklige Fuge (31) bilden.

9. Verfahren nach einem der Ansprüche 1 bis 8,
- bei dem das Halbformat mit wenigstens zwei durch wenigstens einen Steg voneinander beabstandeten Nuten gefertigt wird und
- beiden, vorzugsweise,
auf dem wenigstens einen Steg (8) wenigstens ein Erkennungsmarkensymbol (9) vorgesehen wird und, vorzugsweise, dass das Erkennungsmarkensymbol (9) beim Aufteilen des Halbformats (1) in Halbformatteile (14), insbesondere Paneelrohlinge (7), höchstens teilweise entfernt wird.

10. Verfahren nach einem der Ansprüch1 bis 9,
- bei dem als Erkennungsmarke (16) und/oder Erkennungsmarkensymbol (9) wenigstens ein Karosymbol und/oder eine strukturierte Erkennungsmarke (16) und/oder ein strukturiertes Erkennungsmarkensymbol (9) verwendet wird, und/oder
- bei dem einerseits wenigstens ein Teil der wenigstens einen Erkennungsmarke (16) und/oder des wenigstens einen Erkennungsmarkensymbols (9) und andererseits die wenigstens zwei Nuten (6) beim Verpressen einer Trägerplatte (3) mit wenigstens einer Nutzschicht (4) in das Halbformat (1) eingeprägt werden und/oder
- bei dem beim Halbformat (1) entlang der Längsseiten der Halbformatteile (14), insbesondere Paneelrohlinge (7), wenigstens zwei Erkennungsmarkensymbole (9) und/oder entlang der Querseiten der Halbformatteile (14), insbesondere der Paneelrohlinge (7), wenigstens ein Erkennungsmarkensymbol (9) vorgehen wird.

11. Verfahren nach einem der Ansprüche 1 bis 10,
- bei dem die Halbformatteile (14), insbesondere die Paneelrohlinge (7), aus dem Halbformat (1) herausgetrennt und/oder die Verriegelungsprofile (17,18) der Halbformatteile (14), insbesondere der Paneelrohlinge (7), herausgefräst werden und/oder
- bei dem ein Halbformat (1) mit einer die, insbesondere dekorative, Nutzfläche (10) bildenden, bedarfsweise mehrschichtig aufgebauten, auf einer Trägerplatte (3), vorzugsweise aus einem Holzwerkstoff, insbesondere einer mitteldichten Faserplatte (MDF) oder hochdichten Faserplatte (HDF), angeordneten Oberflächenschicht oder Nutzschicht (4) verwendet wird.

12. Verfahren nach einem der Ansprüche 1 bis 11,
bei dem die Oberflächenschicht oder Nutzschicht (4), insbesondere bei erhöhter Temperatur, mit einer Presse mit der Trägerplatte (3) verpresst wird und, vorzugsweise, bei dem die wenigstens eine Nut (6) beim Verpressen der Oberflächenschicht oder Nutzschicht (4) mit der Trägerplatte (3) in den Halbformatrohling hineingepresst wird.

13. Halbformat (1) zur Herstellung von Paneelen (2), insbesondere Fußbodenpaneelen, insbesondere nach einem Verfahren nach einem der Ansprüche 1 bis 12, mit wenigstens zwei im Wesentlichen parallel verlaufenden und durch wenigstens einen Steg (8) voneinander beabstandeten Nuten (6), wobei auf dem wenigstens einen Steg (8) wenigstens eine Erkennungsmarke (16) und/oder wenigstens ein Erkennungsmarkensymbol (9) vorgesehen ist, **dadurch gekennzeichnet, dass** die wenigstens eine Erkennungsmarke (16) und/oder das wenigstens eine Erkennungsmarkensymbol (9) wenigstens teilweise in den wenigstens einen Steg (8) eingeprägt ist.

## Claims

1. Method for producing panels (2), in particular floor panels, with an upper wear surface (10) and with locking profiles (17, 18) for mechanically locking alike panels (2) to one another, wherein recesses (12) are provided on at least two mutually opposite edge regions of the wear surface (10) and wherein the recesses (12) of two alike panels (2) locked to one another form a common joint (31),
- in which a half-format (1) comprising a plurality of panel blanks (7) with at least two grooves (6) forming the recesses (12), in particular essentially parallel to the at least two grooves (6), is divided into a plurality of half-format parts (14), in particular multiple panel blanks (7), **characterized in that**
- the type and/or position of at least one detection mark (16) of the half-format parts (14), in particular of the panel blanks (7), is detected,
- the half-format parts (14), in particular the panel blanks (7), and at least one processing tool (23, 27) of a processing device (24,28) are each aligned with respect to one another depending on the detected type and/or position of the at least one detection mark (16), and
- a locking profile (17, 18) is machined out of the half-format parts (14), in particular the panel blanks (7) by the processing device (24, 28) on at least one side of the semi-format parts (14), preferably on two opposite sides, in particular the panel blanks (7).

2. Method according to claim 1, in which, after working out a locking profile (17, 18) on at least one side of the half-format parts (14), in particular of the panel blanks (7), the type and/or position of at least one detection mark (16) of the half-format parts (14), in particular of the panel blanks (7), is detected, in which the half-format parts (14), in particular the panel blanks (7), and at least one processing tool (27) of a processing device (28) are respectively aligned with respect to one another depending on the detected type and/or position of the at least one detection mark (16), and in which by the processing device (28) a locking profile (17,18) is machined out of the half-format parts (14), in particular out of the panel blanks (7), on at least one side not yet provided with a locking profile (17, 18), preferably on two opposite sides.

3. Method according to claim 1 or 2,
- in which a half-format (1) with at least two grooves (6) forming recesses (12) aligned perpendicular to one another is used and/or
- in which a half-format (1) with at least one respective groove (6) forming a recess (12) on four circumferential edge regions of the panel blanks (7) is used.

4. Method according to claims 1 to 3,
- in which recesses (12) are provided on four circumferential edge regions of the wear surface (10) of the panels (2) and/or
- in which locking profiles (17, 18) are machined out of four circumferential edges of the panel blanks (7).

5. Method according to one of claims 1 to 4, in which the type and/or position of at least one detection mark (16) of the half-format parts (14), in particular of the panel blanks (7), is detected by an optical sensor, in particular a camera.

6. Method according to one of claims 1 to 5, in which the desired alignment of the half-format parts (14), in particular of the panel blanks (7), with respect to the at least one processing tool (23, 27) of a processing device (24, 28) is determined and controlled by an evaluation and control device (20, 26) on the basis of the type and/or position of the at least one detection mark (16) of the half-format parts (14), in particular of the panel blanks (7),

7. Method according to one of claims 1 to 6,
- in which the alignment of the half-format parts (14), in particular the panel blanks (7), with respect to the at least one processing tool (23) of a processing device (24) is carried out by adjusting an adjustable stop (21) for the half-format parts (14), in particular the panel blanks (7), and/or
- in which the alignment of the half-format parts (14), in particular of the panel blanks (7), with respect to the at least one processing tool (27) of a processing device (28) is carried out by adjusting the at least one processing tool (27), in particular with respect to a stop (29) for the half-format parts (14), in particular for panel blanks (7).

8. Method according to one of claims 1 to 7, in which the at least one recess (12) in the edge region of the wear surface (10) is formed as a bevel and/or rounding and/or in which the recesses (12) are provided in such a way that two alike panels (2) interlocked with one another form a common V-shaped, U-shaped or right-angled joint (31).

9. Method according to one of claims 1 to 8,
- in which the half-format is manufactured with at least two grooves spaced apart from one another by at least one web and
- both, preferably,
at least one detection mark symbol (9) is provided on the at least one web (8) and, preferably, that the detection mark symbol (9) is at most partially removed when the half-format (1) is divided into half-format parts (14), in particular into panel blanks (7).

10. Method according to one of claims 1 to 9,
- in which at least one diamond symbol and/or a structured detection mark (16) and/or a structured detection mark symbol (9) is used as the detection mark (16) and/or detection mark symbol (9), and/or
- in which, on the one hand, at least a part of the at least one detection mark (16) and/or of the at least one detection mark symbol (9) and, on the other hand, the at least two grooves (6) are embossed into the half-format (1) during the pressing of a carrier plate (3) with at least one wear layer (4) and/or
- in which, in the half-format (1), along the longitudinal sides of the half-format parts (14), in particular panel blanks (7), at least two detection mark symbols (9) and/or along the transverse sides of the half-format parts (14), in particular of the panel blanks (7), at least one detection mark symbol (9).

11. Method according to one of claims 1 to 10,
- in which the half-format parts (14), in particular the panel blanks (7), are removed out of the half-format (1) and/or the interlocking profiles (17, 18) of the half-format parts (14), in particular of the panel blanks (7), are milled out and/or
- in which a half-format (1) with a surface layer or wear layer (4), if required multi-layered and arranged on a carrier board (3), preferably formed of a wood-based material, in particular a medium-density fiberboard (MDF) or high-density fiberboard (HDF) forming the, in particular decorative, wear surface (10), is used.

12. Method according to one of claims 1 to 11, in which the surface layer or wear layer (4) is pressed with the carrier plate (3), in particular at elevated temperature, with a press and, preferably, in which the at least one groove (6) is pressed into the half-format blank during pressing of the surface layer or wear layer (4) with the carrier plate (3).

13. Half-format (1) for manufacturing panels (2), in particular floor panels, in particular according to a method according to one of claims 1 to 12, with at least two grooves (6) oriented essentially parallel and spaced apart from one another by at least one web (8), wherein at least one detection mark (16) and/or at least one detection mark symbol (9) is provided on the at least one web (8),
**characterized in that**
the at least one detection mark (16) and/or the at least one detection mark symbol (9) is at least partially embossed into the at least one web (8).

## Revendications

1. Procédé de fabrication de panneaux (2), en particulier de panneaux de plancher, avec une surface utile supérieure (10) et avec des profilés de verrouillage (17, 18) pour verrouiller mécaniquement des panneaux (2) de même type les uns avec les autres, où des cavités (12) sont prévues sur au moins deux zones de bord opposées de la surface utile (10) et où les cavités (12) de deux panneaux (2) de même type verrouillés les uns avec les autres forment un joint commun (31), où
- un demi-format (1) comprenant une pluralité de pièces brutes de panneaux (7) avec au moins deux rainures (6) formant les creux (12), en particulier sensiblement parallèles aux au moins deux rainures (6), est divisé en plusieurs parties de demi-format (14), en particulier plusieurs pièces brutes de panneaux (7),
**caractérisé en ce que**
- le type et/ou la position d'au moins un repère de détection (16) des pièces demi-formats (14), en particulier des pièces brutes de panneaux (7), est détecté,
- les pièces demi-formats (14), en particulier les pièces brutes de panneaux (7), et au moins un outil de traitement (23, 27) d'un dispositif de traitement (24,28) sont orientés l'un par rapport à l'autre respectivement en fonction du type et/ou de la position détectés de l'au moins une repère de détection (16) et
- un profil de verrouillage (17, 18) est façonné par le dispositif de traitement (24, 28) sur au moins un côté des pièces demi-formats (14), en particulier des pièces brutes de panneaux (7), de préférence sur deux côtés opposés, dans les pièces demi-formats (14), en particulier les pièces brutes de panneaux (7).

2. Procédé selon la revendication 1,
où, après le façonnage d'un profil de verrouillage (17, 18) sur au moins un côté des pièces demi-formats (14), en particulier des pièces brutes de panneaux (7), le type et/ou la position d'au moins un repère de détection (16) des pièces demi-formats (14), en particulier des pièces brutes de panneaux (7), est détecté,
où les pièces demi-formats (14), en particulier les pièces brutes de panneaux (7), et au moins un outil de traitement (27) d'un dispositif de traitement (28) sont respectivement orientés l'un par rapport à l'autre en fonction du type et/ou de la position détectés de l'au moins un repère de détection (16) et
où le dispositif de traitement (28) façonne un profil de verrouillage (17, 18) sur au moins une côté pas encore pourvu d'un profil de verrouillage (17,18) des pièces demi-formats (14), en particulier des pièces brutes de panneaux (7), de préférence sur deux côtés opposés pas encore pourvus d'un profil de verrouillage (17, 18), dans les pièces demi-formats (14), en particulier les pièces brutes de panneaux (7).

3. Procédé selon la revendication 1 ou 2,
- où un demi-format (1) avec au moins deux rainures (6) formant des creux (12) orientés perpendiculairement l'un à l'autre est utilisé et/ou
- où un demi-format (1) avec au moins une rainure (6) respective formant un creux (12) sur des quatre zones de bord périphériques des pièces brutes de panneaux (7) est utilisé.

4. Procédé selon les revendications 1 à 3,
- où des cavités (12) sont prévus sur quatre zones de bord périphériques de la surface utile (10) des panneaux (2) et/ou
- où des profilés de verrouillage (17, 18) sont façonnés sur quatre bords périphériques des pièces brutes de panneaux (7).

5. Procédé selon l'une des revendications 1 à 4,
- où le type et/ou la position d'au moins un repère de détection (16) des pièces demi-formats (14), en particulier des pièces brutes de panneaux (7), est détectée par un capteur optique, en particulier une caméra.

6. Procédé selon l'une des revendications 1 à 5,
- où l'orientation souhaitée des pièces demi-formats (14), en particulier des pièces brutes de panneaux (7), par rapport à l'au moins un outil de traitement (23, 27) d'un dispositif de traitement (24, 28) est déterminée et commandée par un dispositif d'évaluation et de commande (20, 26) à l'aide du type et/ou de la position de l'au moins un repère de détection (16) des pièces demi-formats (14), en particulier des pièces brutes de panneaux (7).

7. Procédé selon l'une des revendications 1 à 6,
- où l'orientation des pièces demi-formats (14), en particulier des pièces brutes de panneaux (7), par rapport à l'au moins un outil de traitement (23) d'un dispositif de traitement (24) est effectuée par réglage d'une butée réglable (21) pour les pièces demi-formats (14), en particulier les pièces brutes de panneaux (7), et/ou
- où l'orientation des pièces demi-formats (14), en particulier des pièces brutes de panneaux (7), par rapport à l'au moins un outil de traitement (27) d'un dispositif de traitement (28) est effectuée par déplacement de l'au moins un outil d'usinage (27), en particulier par rapport à une butée (29) pour les pièces demi-formats (14), en particulier pour les pièces brutes de panneaux (7).

8. Procédé selon l'une des revendications 1 à 7,
- où le au moins une cavité (12) dans la zone de bord de la surface utile (10) est formée sous forme de biseau et/ou d'arrondi et/ou où les cavités (12) sont prévues de telle sorte que deux panneaux (2) de même type verrouillés entre eux forment un joint (31) commun en forme de V, de U ou d'angle droit.

9. Procédé selon l'une des revendications 1 à 8,
- où le demi-format est fabriqué avec au moins deux rainures espacées l'une de l'autre par au moins une nervure et
- les deux, de préférence,
au moins un symbole de repère de détection (9) est prévu sur la au moins une nervure (8) et, de préférence, que le symbole de repère de détection (9) est enlevé au plus partiellement lors d'une division du demi-format (1) en pièces de demi-format (14), en particulier en pièces brutes de panneaux (7).

10. Procédé selon l'une des revendications 1 à 9,
- où on utilise comme repère de détection (16) et/ou symbole de repère de détection (9) au moins un symbole de carreau et/ou un repère de détection structurée (16) et/ou un symbole de repère de détection structuré (9), et/ou
- où, d'une part, au moins une partie de l'au moins une repère de détection (16) et/ou de l'au moins un symbole de repère de détection (9) et, d'autre part, les au moins deux rainures (6) sont estampées dans le demi-format (1) lors d'un pressage d'une plaque de support (3) avec au moins une couche utile (4) et/ou
- où, dans le demi-format (1), le long des côtés longitudinaux des pièces demi-formats (14), en particulier des pièces brutes de panneaux (7), au moins deux symboles de repères de détection (9) et/ou le long des côtés transversaux des pièces demi-formats (14), en particulier des pièces brutes de panneaux (7), au moins un symbole de repère de détection (9) est prévu.

11. Procédé selon l'une des revendications 1 à 10,
- où les pièces demi-formats (14), en particulier les pièces brutes de panneaux (7), sont découpées du semi-format (1) et/ou les profilés de verrouillage (17, 18) des pièces demi-formats (14), en particulier des pièces brutes de panneaux (7), sont fraisés et/ou
- où un semi-format (1) avec une couche de surface ou couche utile (4), si nécessaire, en plusieurs couches et disposée sur un panneau de support (3), de préférence formé en un matériau à base de bois, en particulier un panneau de fibres à densité moyenne (MDF) ou un panneau de fibres à haute densité (HDF), formant la, en particulier décorative, surface utile (10), est utilisée.

12. Procédé selon l'une des revendications 1 à 11, où la couche de surface ou la couche utile (4) est pressée avec une presse avec la plaque de support (3), en particulier à température élevée, et, de préférence, où la au moins une rainure (6) est pressée dans la pièce brute de demi-format lors du pressage de la couche de surface ou de la couche utile (4) avec la plaque de support (3).

13. Demi-format (1) pour la fabrication de panneaux (2), en particulier de panneaux de plancher, en particulier selon un procédé selon l'une des revendications 1 à 12, avec au moins deux rainures (6) s'étendant essentiellement parallèlement et espacées l'une de l'autre par au moins une nervure (8), où au moins une repère de détection (16) et/ou au moins un symbole de repère de détection (9) est prévu(e) sur l'au moins une nervure (8),
**caractérisé en ce que**
l'au moins une repère de détection (16) et/ou l'au moins un symbole de repère de détection (9) est au moins partiellement frappé(e) dans l'au moins une nervure (8).
